# EUROPÄISCHE PATENTSCHRIFT

(11) **EP 4 227 469 B1**
(45) Veröffentlichungstag und Bekanntmachung des Hinweises auf die Patenterteilung: **29.10.2025**
(21) Anmeldenummer: 23166908.6
(22) Anmeldetag: 28.05.2021
(51) Int. Cl.: E03D 1/22, E03D 1/26, E03D 1/34, E03D 1/36

(54) **SPÜLSYSTEM**
FLUSHING SYSTEM
SYSTÈME DE RINÇAGE

(43) Veröffentlichungstag der Anmeldung: 16.08.2023
(62) Teilanmeldung aus: 21176492.3
(73) Patentinhaber: Geberit International AG, 8645 Jona (CH)
(72) Erfinder: WEISS, Rolf, 8627 Grüningen (CH); BACHMANN, Simon, 8630 Rüti (CH)
(74) Vertreter: Frischknecht, Harry Ralph

(56) Entgegenhaltungen:
- WO-A1-2016/016471
- DE-A1- 3 512 305
- DE-C- 241 132

## Beschreibung

### TECHNISCHES GEBIET

Die vorliegende Erfindung betrifft ein Spülsystem nach Anspruch 1.

### STAND DER TECHNIK

Aus dem Stand der Technik sind verschiedene Spülsysteme für Toiletten und Urinale bekannt. Grundsätzlich ist zwischen Druckspülungen, bei welchen das Spülwasser mit Leitungsdruck in die Toilettenschüssel bzw. das Urinale gebracht wird, und Schwerkraftspülungen, bei welchen das Spülwasser unter der Wirkung von Schwerkraft in die Toilettenschüssel bzw. das Urinale gebracht wird zu unterscheiden.

Die WO 2016/016471 offenbart ein Spülsystem, bei welchem Spülwasser mit einer Venturidüse aus dem Spülkasten in die Toilettenschüssel bzw. das Urinale gebracht wird. Nachteilig an der WO 2016/016471 ist, dass der Volumenstrom des Spülwassers durch die Ausbildung der Venturidüse in manchen Fällen für eine effiziente Ausspülung des Siphons zu klein ist.

Aus der DE 35 12 305 A1 ist ein Spülsystem bekannt, bei dem ein Sanitärartikel über zwei Tankräume mit unterschiedlichen Spülmechanismen mit Spülwasser versorgt wird.

### DARSTELLUNG DER ERFINDUNG

Ausgehend von diesem Stand der Technik liegt der Erfindung eine Aufgabe zugrunde, ein Spülsystem anzugeben, welches die Nachteile des Standes der Technik überwindet. Insbesondere ist es eine bevorzugte Aufgabe der Erfindung, ein Spülsystem anzugeben, welches für eine effizientere Spülung sorgt.

Diese Aufgabe löst ein Spülsystem nach Anspruch 1. Demgemäss umfasst ein Spülsystem einen Spülkasten mit einem ersten Tankraum und einem zweiten Tankraum, ein Füllventil zur Befüllung des Spülkastens mit Spülwasser, ein im ersten Tankraum angeordnetes erstes Spülventil, ein im zweiten Tankraum angeordnetes zweites Spülventil, und einen Sanitärartikel mit einem Aufnahmeraum, einer ersten Spülöffnung, welche über das erste Spülventil mit Spülwasser versorgbar ist, einer zweiten Spülöffnung, welche über das zweite Spülventil mit Spülwasser versorgbar ist, sowie einem sich dem Aufnahmeraum anschliessenden Siphonabschnitt und einem sich dem Siphonabschnitt anschliessenden Abflussabschnitt. Das erste Spülventil ist ein Schwerkraftspülventil, wobei das Spülwasser im ersten Tankraum unter der Wirkung der Schwerkraft ausfliesst und das zweite Spülventil ist ein Druckspülventil ist, wobei das Spülwasser im zweiten Tankraum unter der Wirkung eines Wasserdrucks ausfliesst.

Durch die Anordnung von den beiden Spülventilen ergeht der Vorteil, dass der Spülvorgang optimiert werden kann. Über das Schwerkraftspülventil kann eine schwallartige Zuführung des Spülwassers und über das Druckspülventil kann eine Zuführung unter Druck erreicht werden. Durch die schwallartige Spülung ergeht der Vorteil einer guten Ausspülung des Siphonabschnitts und durch die Zuführung unter Druck ergeht der Vorteil einer guten Oberflächenreinigung des Aufnahmeraums.

Vorzugsweise wird das Spülwasser über die beiden Spülventile an verschiedenen Orten dem Sanitärartikel zugeführt, wodurch der Spülvorgang weiter optimiert werden kann.

Das Füllventil ist vorzugsweise in den ersten Tankraum gerichtet, derart, dass der erste Tankraum durch das Füllventil befüllt wird, und wobei der erste Tankraum eine Überlaufkante aufweist, über welche bei befülltem ersten Tankraum und weiterer bzw. andauernder Befüllung des ersten Tankraums das Spülwasser vom ersten Tankraum in den zweiten Tankraum führbar ist. Durch die Anordnung der Überlaufkante können beide Tankräume mit einem einzigen Füllventil befüllt werden, was die Befüllung des Spülkastens effizienter gestalten lässt.

Vorzugsweise liegt die zweite Spülöffnung des Sanitärartikels in Einbaulage gesehen unterhalb der Überlaufkante, wobei die Höhe der zweiten Spülöffnung eine Überlaufhöhe definiert, welche Überlaufhöhe oberhalb eines Nennwasserstands im zweiten Tankraum liegt. Dies hat den Vorteil, dass bei einem Defekt des Füllventils, bei welchem sich dieses nicht mehr schliessen lässt, das in den ersten Tankraum einfliessende Spülwasser über die Überlaufkante in den zweiten Tankraum und von dort über die zweite Spülöffnung in den Aufnahmeraum des Sanitärartikels abfliessen kann.

Ein Beispiel eines Spülsystems löst neben der Aufgabe die Nachteile des Standes der Technik zu überwinden, die Aufgabe einer effizienten Befüllung eines Spülkastens. Demgemäss umfasst ein Spülsystem einen Spülkasten mit einem ersten Tankraum und einem zweiten Tankraum, ein Füllventil zur Befüllung des Spülkastens mit Spülwasser, ein im ersten Tankraum angeordnetes erstes Spülventil, ein im zweiten Tankraum angeordnetes zweites Spülventil, und einen Sanitärartikel mit einem Aufnahmeraum, einer ersten Spülöffnung, welche über das erste Spülventil mit Spülwasser versorgbar ist, einer zweiten Spülöffnung, welche über das zweite Spülventil mit Spülwasser versorgbar ist, sowie einem sich dem Aufnahmeraum anschliessenden Siphonabschnitt und einem sich dem Siphonabschnitt anschliessenden Abflussabschnitt. Das Füllventil ist in den ersten Tankraum gerichtet, derart, dass der erste Tankraum durch das Füllventil befüllt wird, und wobei der erste Tankraum eine Überlaufkante aufweist, über welche bei befülltem erstem Tankraum und weiterer bzw. andauernder Befüllung des ersten Tankraums das Spülwasser vom ersten Tankraum in den zweiten Tankraum führbar ist.

Durch die Anordnung der Überlaufkante können beide Tankräume mit einem einzigen Füllventil befüllt werden, was die Befüllung des Spülkastens effizienter gestalten lässt.

Vorzugsweise liegt die zweite Spülöffnung des Sanitärartikels in Einbaulage gesehen unterhalb der Überlaufkante, wobei die Höhe der zweiten Spülöffnung eine Überlaufhöhe definiert, welche Überlaufhöhe oberhalb eines Nennwasserstands im zweiten Tankraum liegt. Dies hat den Vorteil, dass bei einem Defekt des Füllventils, bei welchem sich dieses nicht mehr schliessen lässt, das in den ersten Tankraum einfliessende Spülwasser über die Überlaufkante in den zweiten Tankraum und von dort über die zweite Spülöffnung in den Aufnahmeraum des Sanitärartikels abfliessen kann.

In der Folge werden nun weitere vorteilhafte Ausführungsformen für das Spülsystem gemäss Anspruch 1 sowie für das Spülsystem gemäss dem Beispiel beschrieben.

Die Überlaufkante liegt derart, dass das Spülwasser über die Überlaufkante strömt, das heisst, oberhalb der Überlaufkante über die Überlaufkante abfliesst.

Vorzugsweise liegt bei vollständig befülltem Spülkasten der Nennwasserstand im ersten Tankraum oberhalb des Nennwasserstands im zweiten Tankraum. Hierdurch ergeht der Vorteil, dass für das Schwerkraftspülventil eine höhere Wassersäule, das heisst eine grössere potenzielle Energie, bereitgestellt werden kann.

Vorzugsweise liegt der erste Tankraum vollständig im zweiten Tankraum. Das heisst, der zweite Tankraum umgibt den ersten Tankraum auf seiner Aussenseite. Hierdurch ergeht der Vorteil, dass die Länge der Überlaufkante möglichst gross gestaltet werden kann, was eine effiziente Befüllung des zweiten Tankraums erlaubt.

Vorzugsweise erstreckt sich die Überlaufkante vollständig um den ersten Tankraum herum.

Vorzugsweise ist das Volumen des ersten Tankraums kleiner als das Volumen des zweiten Tankraums.

Vorzugsweise sind das erste Spülventil und die erste Spülöffnung derart ausgebildet, dass das Spülwasser in den Abflussabschnitt einleitbar ist, und das zweite Spülventil und die zweite Spülöffnung sind derart ausgebildet, dass das Spülwasser in den Aufnahmeraum einleitbar ist. Hierdurch kann über das Schwerkraftspülventil eine schwallartige Spülung in den Abflussabschnitt hinein bereitgestellt werden, wodurch eine Sogwirkung auf den Siphonabschnitt entsteht und die Spülung des Siphons unterstützt werden kann. Über das Druckspülventil kann die Spülung der Oberflächen des Aufnahmeraums erreicht werden.

Vorzugsweise wird bei einem Spülvorgang das erste Spülventil zeitlich nach dem zweiten Spülventil geöffnet und/oder das erste Spülventil wird zeitlich vor dem zweiten Spülventil geschlossen. Die schwallartige Spülung durch das Schwerkraftspülventil findet somit über einen kürzeren Zeitraum statt als die Spülung über das Druckspülventil.

Vorzugsweise weist das erste Spülventil einen Betätigungsschwimmer auf, wobei der Betätigungsschwimmer im zweiten Tankraum auf dem Spülwasser aufschwimmt, derart, dass das erste Spülventil basierend auf Wasserstand im zweiten Tankraum betätigbar ist. Hierdurch kann eine sehr einfache Abstimmung der Spülreihenfolge erreicht werden. Vorzugsweise ist die erste Spülöffnung am Grund des ersten Tankraums angeordnet und das erste Spülventil weist einen Ventilkörper auf, welcher von einem die Spülöffnung umgebenden Ventilsitz von einer Verschlusslage in eine Spüllage anhebbar ist. Vorzugsweise mündet die erste Spülöffnung nach dem Siphonabschnitt in den Abflussabschnitt.

Vorzugsweise weist das zweite Spülventil einen Einlass auf, welcher mit einem gebäudeseitigen Leitungsnetz verbindbar ist, derart, dass das zweite Spülventil mit Spülwasser unter Leitungsdruck versorgt wird, wobei das Spülventil mit einem ersten Abschnitt einer Spülleitung mit einer Strahlpumpe in Verbindung steht, wobei die Strahlpumpe eine Venturidüse mit einer zum Spülkasten hin offener Ansaugöffung aufweist, wobei bei offenem Spülventil Wasser unter Leitungsdruck in die Venturidüse einspeisbar ist, derart, dass mit der Venturidüse über die Ansaugöffnung Wasser aus zweiten Wassertank in einem zum Sanitärartikel führenden zweiten Abschnitt der Spülleitung einspeisbar ist.

Vorzugsweise weist die Spülleitung einen Rohrunterbrecher zur Klassentrennung von Trinkwasser zu Spülwasser auf.

Vorzugsweise liegt der Rohrunterbrecher in Einbaulage gesehen oberhalb der Überlaufkante, so dass der Rohrunterbrecher nicht in Kontakt mit dem Spülwasser im Spülkasten kommt.

Vorzugsweise liegt der Spülkasten in Einbaulage gesehen unterhalb eines oberen Randes, der den Sanitärartikel nach oben hin abschliesst.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine teilweise geschnittene Perspektivansicht eines Spülsystems nach einer Ausführungsform der vorliegenden Erfindung;
- Fig. 2.: eine Draufsicht des Spülsystems nach Figur 1;
- Fig. 3: eine weitere Schnittdarstellung des Spülsystems nach den vorhergehenden Figuren;
- Fig. 4: eine weitere Schnittdarstellung des Spülsystems nach den vorhergehenden Figuren; und
- Fig. 5: eine perspektivische Darstellung des Spülkastens eines Spülsystems nach den vorhergehenden Figuren.

### BESCHREIBUNG BEVORZUGTER AUSFÜHRUNGSFORMEN

In den Figuren wird eine bevorzugte Ausführungsform eines Spülsystems 1 gemäss der vorliegenden Erfindung gezeigt. Das Spülsystem 1 umfasst einen Spülkasten 2 mit einem ersten Tankraum 3 und einem zweiten Tankraum 4, ein Füllventil 5 zur Befüllung des Spülkastens 2 mit Spülwasser, ein im ersten Tankraum 3 angeordnetes erstes Spülventil 6, ein im zweiten Tankraum 4 angeordnetes zweites Spülventil 7 und einen Sanitärartikel 8. Über die Spülventile 6, 7 kann dem Sanitärartikel 8 Spülwasser zugeführt wurden. Vorzugsweise wird das Spülwasser an unterschiedlichen Orten dem Sanitärartikel 8 zugeführt.

Der Sanitärartikel 8 ist in der gezeigten Ausführungsform eine Toilettenschüssel. Der Sanitärartikel 8 kann aber auch ein Urinal sein. Der Sanitärartikel 8 umfasst einen Aufnahmeraum 9, eine erste Spülöffnung 10, die über das erste Spülventil 6 mit Spülwasser versorgbar ist und eine zweite Spülöffnung 11, welche über das zweite Spülventil 7 mit Spülwasser versorgbar ist. Weiter schliesst sich dem Aufnahmeraum 9 ein Siphonabschnitt 12 an. Dem Siphonabschnitt 12 schliesst sich ein Abflussabschnitt 13 an.

In der gezeigten Ausführungsform ist das erste Spülventil 6 ein Schwerkraftspülventil, wobei das Spülwasser im ersten Tankraum 3 mit der Wirkung der Schwerkraft ausfliesst. Das zweite Spülventil 7 ist ein Druckspülventil, wobei das Spülwasser im zweiten Tankraum 4 unter der Wirkung eines Wasserdrucks ausfliesst.

In der gezeigten Ausführungsform ist das Füllventil 5 in den ersten Tankraum 3 gerichtet. Das Füllventil 5 befüllt demnach den ersten Tankraum 3 mit Spülwasser. Der erste Tankraum 3 weist eine Überlaufkante 14 auf, über welche bei befülltem ersten Tankraum 3 und bei weiterer Befüllung des ersten Tankraums 3 das Spülwasser vom ersten Tankraum 3 in den zweiten Tankraum 4 fliesst.

In einer anderen, nicht gezeigten Ausführungsform, ist das Spülsystem 1 ohne Überlaufkante 14 ausgebildet. Hierbei werden die beiden Tankräume 3, 4 anderweitig mit dem Füllventil 5 befüllt. In einer weiteren, ebenfalls nicht gezeigten Ausführungsform, können die Spülventile anderweitig vorgesehen sein.

In der gezeigten Ausführungsform ist das erste Spülventil 6 der ersten Spülöffnung 10 zugeordnet. Die erste Spülöffnung 10 mündet in der gezeigten Ausführungsform in den Abflussabschnitt 13. Über das erste Spülventil 6 kann eine schwallartige Spülung in den Abflussabschnitt 13 bereitgestellt werden. Das erste Spülventil 6 umfasst vorzugsweise einen Ventilkörper 16, welcher von einem Ventilsitz 17 angehoben werden kann, sodass das Spülwasser im ersten Tankraum 3 dem Abflussabschnitt 13 zugeführt werden kann. Der Ventilsitz 17 ist vorzugsweise am tiefsten Punkt des ersten Tankraums 3 angeordnet.

Das erste Spülventil 6 weist einen Betätigungsschwimmer 15 auf, mit welchem das Spülventil angesteuert werden kann. Der Betätigungsschwimmer 15 schwimmt im zweiten Tankraum 4 auf dem Spülwasser auf, derart, dass das erste Spülventil 6 basierend auf dem Wasserstand im zweiten Tankraum 4 betätigbar ist.

In der gezeigten Ausführungsform ist das zweite Spülventil 7, wie erwähnt, der zweiten Spülöffnung 11 zugeordnet. Die zweite Spülöffnung 11 mündet dabei in den Aufnahmeraum 9 und sorgt für eine Oberflächenspülung des Aufnahmeraums 9.

Das zweite Spülventil 7 weist einen Einlass 18 auf, welcher mit einem gebäudeseitigen Leitungsnetz verbindbar ist, derart, dass das zweite Spülventil 7 mit Spülwasser unter Leitungsdruck versorgt wird. Das Spülventil 7 steht mit einem ersten Abschnitt 19 einer Spülleitung mit einer Strahlpumpe 20 in Verbindung, wobei die Strahlpumpe 20 eine Venturidüse 21 mit einer zum Spülkasten 2 hin offener Ansaugöffnung 22 aufweist. Bei offenem Spülventil 7 ist Wasser unter Leitungsdruck in die Venturidüse 21 einspeisbar, derart, dass mit der Venturidüse 21 über die Ansaugöffnung 22 Wasser aus zweiten Wassertank 4 in einem zum Sanitärartikel 8 führenden zweiten Abschnitt 23 der Spülleitung einspeisbar ist. Weiter ist in der Spülleitung zudem ein Rohrunterbrecher 24 angeordnet.

Das zweite Spülventil 7 wird über ein Betätigungselement 30 betätigt. Über einen Schwimmer kann das Spülventil 7 wieder geschlossen werden. Beispielsweise über den hierin genannten Betätigungsschwimmer 15, welcher auch auf das erste Spülventil 6 wirkt. Der Betätigungsschwimmer 15 wirkt über eine Schwimmerbrücke 31 auf das erste Spülventil 6.

Bei einem bevorzugten Spülregime wird in einem ersten Schritt das zweite Spülventil 7 geöffnet, so dass Spülwasser aus dem zweiten Tankraum 4 abfliesst. Bei Erreichen eines vorbestimmten Wasserstandes im zweiten Tankraum 4 wird das erste Spülventil 6 geöffnet, so dass Spülwasser aus dem ersten Tankraum 3 abfliesst. Das Spülwasser aus dem ersten Tankraum 3 fliesst schwallartig ab. Sobald der erste Tankraum 3 geleert ist, schliesst sich das erste Spülventil 6 wieder. Der Ausfluss aus dem zweiten Tankraum 4 dauert weiter an. Das zweite Spülventil 7 schliesst, sobald der zweite Tankraum 4 entleert ist. Unter der Ausdrucksweise entleert wird im Wesentlichen eine Entleerung auf einen bestimmten Wasserstand oder eine vollständige Entleerung verstanden. Nach erfolgter Spülung wird der Spülkasten 2 über das Füllventil 5 erneut befüllt.

Das Füllventil 5 weist in der gezeigten Ausführungsform einen Schwimmer 26 auf, über welchen das Füllventil 5 geöffnet bzw. geschlossen werden kann. Der Schwimmer 26 wird in der gezeigten Ausführungsform durch den Wasserstand im zweiten Tankraum 4 gesteuert. Das Füllventil 5 befüllt dabei, wie erwähnt, den ersten Tankraum 3. Für die Befüllung des ersten Tankraums 3 ragt das Füllventil 5 mit einem Übergangsrohr 27 in den ersten Tankraum 3. Das Übergangsrohr 27 weist den Austritt des Füllventils 5 auf. Weiter weist das Füllventil 5 einen Eintritt 28 auf, welcher an einem Leitungsnetz angeschlossen werden kann. Sobald das Spülwasser im zweiten Tankraum 4 den gewünschten Füllstand erreicht hat, wird durch den Schwimmer 26 das Füllventil 5 entsprechend geschlossen.

In der gezeigten Ausführungsform steht das Füllventil 5 mit einer Steuerleitung 29 mit dem ersten Spülventil 6 in Kontakt. Bei geöffnetem ersten Spülventil 6 wird das Füllventil 5 über die Steuerleitung 29 derart angesteuert, dass das Füllventil 5 geschlossen bleibt.

Anhand der Ansicht der Figur 3 werden die unterschiedlichen Wasserniveaus genauer erläutert. Die Überlaufkante 14 liegt oberhalb der zweiten Spülöffnung 11, welche in den Aufnahmeraum 9 führt. Bei einem Defekt des Füllventils kann Wasser über die Spülöffnung 10 in den Aufnahmeraum 9 abfliessen. Oberhalb der Überlaufkante 14 ist der besagte Rohrunterbrecher 24 angeordnet. Der Nennwasserstand im ersten Tankraum 3 ist höher als der Nennwasserstand im zweiten Tankraum 4. Der Nennwasserstand im zweiten Tankraum 3 liegt unterhalb der zweiten Spülöffnung 11.

### BEZUGSZEICHENLISTE

| | | | |
|---|---|---|---|
| 1 | Spülsystem | 27 | Übergangsrohr |
| 2 | Spülkasten | 28 | Eintritt |
| 3 | erster Tankraum | 29 | Steuerleitung |
| 4 | zweiter Tankraum | 30 | Betätigungselement |
| 5 | Füllventil | 31 | Schwimmerbrücke |
| 6 | erstes Spülventil | | |
| 7 | zweites Spülventil | | |
| 8 | Sanitärartikel | | |
| 9 | Aufnahmeraum | | |
| 10 | erste Spülöffnung | | |
| 11 | zweite Spülöffnungen | | |
| 12 | Siphonabschnitt | | |
| 13 | Abflussabschnitt | | |
| 14 | Überlaufkante | | |
| 15 | Betätigungsschwimmer | | |
| 16 | Ventilkörper | | |
| 17 | Ventilsitz | | |
| 18 | Einlass | | |
| 19 | erster Abschnitt | | |
| 20 | Strahlpumpe | | |
| 21 | Venturidüse | | |
| 22 | Ansaugöffnung | | |
| 23 | zweiter Abschnitt | | |
| 24 | Rohrunterbrecher | | |
| 25 | oberer Rand | | |
| 26 | Schwimmer | | |

## Patentansprüche

1. Spülsystem (1) umfassend
einen Spülkasten (2) mit einem ersten Tankraum (3) und einem zweiten Tankraum (4),
ein Füllventil (5) zur Befüllung des Spülkastens (2) mit Spülwasser,
ein im ersten Tankraum (3) angeordnetes erstes Spülventil (6),
ein im zweiten Tankraum (4) angeordnetes zweites Spülventil (7), und
einen Sanitärartikel (8) mit einem Aufnahmeraum (9), einer ersten Spülöffnung (10), welche über das erste Spülventil (6) mit Spülwasser versorgbar ist, einer zweiten Spülöffnung (11), welche über das zweite Spülventil (7) mit Spülwasser versorgbar ist, sowie einem sich dem Aufnahmeraum (9) anschliessenden Siphonabschnitt (12) und einem sich dem Siphonabschnitt (12) anschliessenden Abflussabschnitt (13),
wobei das erste Spülventil (6) ein Schwerkraftspülventil ist, wobei das Spülwasser im ersten Tankraum (3) unter der Wirkung der Schwerkraft ausfliesst und
wobei das zweite Spülventil (7) ein Druckspülventil ist, wobei das Spülwasser im zweiten Tankraum (4) unter der Wirkung eines Wasserdrucks des Druckspülventils ausfliesst.

2. Spülsystem (1) nach Anspruch 1, **dadurch gekennzeichnet, dass** das Füllventil (5) in den ersten Tankraum (3) gerichtet ist, derart, dass der erste Tankraum (3) durch das Füllventil (5) befüllt wird, und
dass der erste Tankraum (3) eine Überlaufkante (14) aufweist, über welche bei befülltem erstem Tankraum und weiterer Befüllung des ersten Tankraums (3) das Spülwasser vom ersten Tankraum (3) in den zweiten Tankraum (4) führbar ist.

3. Spülsystem (1) nach Anspruch 2, **dadurch gekennzeichnet, dass** die zweite Spülöffnung (11) des Sanitärartikels (8) in Einbaulage gesehen unterhalb der Überlaufkante (14) liegt, wobei die Höhe der zweiten Spülöffnung (11) eine Überlaufhöhe definiert, welche Überlaufhöhe oberhalb eines Nennwasserstands im zweiten Tankraum (4) liegt.

4. Spülsystem (1) nach einem der vorhergehenden Ansprüche, **dadurch gekennzeichnet, dass** bei vollständig befülltem Spülkasten (2) der Nennwasserstand im ersten Tankraum (3) oberhalb des Nennwasserstands im zweiten Tankraum (4) liegt; und/oder dass der erste Tankraum (3) vollständig im zweiten Tankraum (4) liegt.

5. Spülsystem (1) nach einem der vorhergehenden Ansprüche, **dadurch gekennzeichnet, dass** die Überlaufkante (14) sich vollständig um den ersten Tankraum (3) herum erstreckt.

6. Spülsystem (1) nach einem der vorhergehenden Ansprüche, **dadurch gekennzeichnet, dass** das Volumen des ersten Tankraums (3) kleiner ist als das Volumen des zweiten Tankraums (4).

7. Spülsystem (1) nach einem der vorhergehenden Ansprüche, **dadurch gekennzeichnet, dass** das erste Spülventil (6) und die erste Spülöffnung (10) derart ausgebildet sind, dass das Spülwasser in den Abflussabschnitt (13) einleitbar ist und dass das zweite Spülventil (7) und die zweite Spülöffnung (11) derart ausgebildet sind, dass das Spülwasser in den Aufnahmeraum (9) einleitbar ist.

8. Spülsystem (1) nach einem der vorhergehenden Ansprüche, **dadurch gekennzeichnet, dass** bei einem Spülvorgang das erste Spülventil (6) zeitlich nach dem zweiten Spülventil (7) geöffnet wird und/oder dass das erste Spülventil (6) zeitlich vor dem zweiten Spülventil (7) geschlossen wird.

9. Spülsystem (1) nach einem der vorhergehenden Ansprüche, **dadurch gekennzeichnet, dass** das erste Spülventil (6) einen Betätigungsschwimmer (15) aufweist, wobei der Betätigungsschwimmer (15) im zweiten Tankraum (4) auf dem Spülwasser aufschwimmt, derart, dass das erste Spülventil (6) basierend auf Wasserstand im zweiten Tankraum (4) betätigbar ist.

10. Spülsystem (1) nach einem der vorhergehenden Ansprüche, **dadurch gekennzeichnet, dass** die erste Spülöffnung (10) am Grund des ersten Tankraums (3) angeordnet ist und dass das erste Spülventil (6) einen Ventilkörper (16) aufweist, welcher von einem die Spülöffnung (10) umgebenden Ventilsitz (17) von einer Verschlusslage in eine Spüllage anhebbar ist.

11. Spülsystem (1) nach Anspruch 10, **dadurch gekennzeichnet, dass** die erste Spülöffnung (10) nach dem Siphonabschnitt (12) in den Abflussabschnitt (13) mündet.

12. Spülsystem (1) nach einem der vorhergehenden Ansprüche, **dadurch gekennzeichnet, dass** das zweite Spülventil (7) einen Einlass (18) aufweist, welcher mit einem gebäudeseitigen Leitungsnetz verbindbar ist, derart, dass das zweite Spülventil (7) mit Spülwasser unter Leitungsdruck versorgt wird, wobei das Spülventil (7) mit einem ersten Abschnitt (19) einer Spülleitung mit einer Strahlpumpe (20) in Verbindung steht, wobei die Strahlpumpe (20) eine Venturidüse (21) mit einer zum Spülkasten (2) hin offener Ansaugöffnung (22) aufweist, wobei bei offenem Spülventil (7) Wasser unter Leitungsdruck in die Venturidüse (21) einspeisbar ist, derart, dass mit der Venturidüse (21) über die Ansaugöffnung (22) Wasser aus zweiten Wassertank (4) in einem zum Sanitärartikel (8) führenden zweiten Abschnitt (23) der Spülleitung einspeisbar ist.

13. Spülsystem (1) nach Anspruch 12, **dadurch gekennzeichnet, dass** die Spülleitung einen Rohrunterbrecher (24) zur Klassentrennung von Trinkwasser zu Spülwasser aufweist.

14. Spülsystem (1) nach einem der vorhergehenden Ansprüche, **dadurch gekennzeichnet, dass** der Spülkasten (2) in Einbaulage gesehen unterhalb eines oberen Randes (25), der den Sanitärartikel (8) nach oben hin abschliesst, liegt.

## Claims

1. Flushing system (1) comprising a flushing tank (2) with a first tank chamber (3) and a second tank chamber (4), a filling valve (5) for filling the flushing tank (2) with flushing water, a first flushing valve (6) arranged in the first tank chamber (3), a second flushing valve (7) arranged in the second tank chamber (4), and a sanitary article (8) with a receiving chamber (9), a first flush opening (10) which can be supplied with flushing water via the first flushing valve (6), a second flush opening (11) which can be supplied with flushing water via the second flushing valve (7), and a siphon section (12) connected to the receiving chamber (9) and a drain section (13) connected to the siphon section (12), wherein the first flushing valve (6) is a gravity flushing valve, wherein the flushing water in the first tank chamber (3) flows out under the effect of gravity, and wherein the second flushing valve (7) is a pressure flushing valve, wherein the flushing water in the second tank chamber (4) flows out under the effect of water pressure of the pressure flushing valve.

2. Flushing system (1) according to claim 1, **characterized in that** the filling valve (5) is directed into the first tank chamber (3) in such a way that the first tank chamber (3) is filled through the filling valve (5), and that the first tank chamber (3) comprises an overflow edge (14) over which, when the first tank chamber is filled and further filling of the first tank chamber (3) takes place, the flushing water can be guided from the first tank chamber (3) into the second tank chamber (4).

3. Flushing system (1) according to claim 2, **characterized in that** the second flush opening (11) of the sanitary article (8) is located below the overflow edge (14) when viewed in the installed position, the height of the second flush opening (11) defining an overflow height which lies above a nominal water level in the second tank chamber (4).

4. Flushing system (1) according to one of the preceding claims, **characterized in that** when the flushing tank (2) is completely filled, the nominal water level in the first tank chamber (3) lies above the nominal water level in the second tank chamber (4); and/or that the first tank chamber (3) is completely located within the second tank chamber (4).

5. Flushing system (1) according to one of the preceding claims, **characterized in that** the overflow edge (14) extends completely around the first tank chamber (3).

6. Flushing system (1) according to one of the preceding claims, **characterized in that** the volume of the first tank chamber (3) is smaller than the volume of the second tank chamber (4).

7. Flushing system (1) according to one of the preceding claims, **characterized in that** the first flushing valve (6) and the first flush opening (10) are designed such that the flushing water can be discharged into the drain section (13) and that the second flushing valve (7) and the second flush opening (11) are designed such that the flushing water can be discharged into the receiving chamber (9).

8. Flushing system (1) according to one of the preceding claims, **characterized in that** during a flushing operation, with respect to time, the first flushing valve (6) is opened after the second flushing valve (7) and/or the first flushing valve (6) is closed before the second flushing valve (7).

9. Flushing system (1) according to one of the preceding claims, **characterized in that** the first flushing valve (6) comprises an actuating float (15), wherein the actuating float (15) floats on the flushing water in the second tank chamber (4) in such a way that the first flushing valve (6) can be actuated based on the water level in the second tank chamber (4).

10. Flushing system (1) according to one of the preceding claims, **characterized in that** the first flush opening (10) is arranged at the bottom of the first tank chamber (3) and **in that** the first flushing valve (6) comprises a valve body (16) which can be lifted from a closed position into a flushing position by a valve seat (17) surrounding the flush opening (10).

11. Flushing system (1) according to claim 10, **characterized in that** the first flush opening (10) opens into the drain section (13) after the siphon section (12).

12. Flushing system (1) according to one of the preceding claims, **characterized in that** the second flushing valve (7) has an inlet (18) which can be connected to a building-side pipe network in such a way that the second flushing valve (7) is supplied with flushing water under pipe pressure, wherein the flushing valve (7) is connected to a first section (19) of a flushing pipe with a jet pump (20), wherein the jet pump (20) comprises a venturi nozzle (21) with a suction opening (22) open toward the flushing tank (2), wherein, when the flushing valve (7) is open, water can be fed into the venturi nozzle (21) under pipe pressure in such a way that with the venturi nozzle (21) water can be fed from the second water tank (4) through the suction opening (22) into a second section (23) of the flushing pipe leading to the sanitary article (8).

13. Flushing system (1) according to claim 12, **characterized in that** the flushing pipe comprises a pipe interrupter (24) for separating drinking water from flushing water.

14. Flushing system (1) according to one of the preceding claims, **characterized in that** the flushing tank (2), as seen in the installed position, is located below a top edge (25) which closes off the sanitary article (8) at the top.

## Revendications

1. Système de rinçage (1) comprenant
un réservoir de chasse d'eau (2) avec un premier compartiment (3) et un deuxième compartiment (4),
une vanne de remplissage (5) pour remplir le réservoir de chasse d'eau (2) avec de l'eau de rinçage,
une première vanne de rinçage (6) disposée dans le premier compartiment (3),
une deuxième vanne de rinçage (7) disposée dans le deuxième compartiment (4), et
un article sanitaire (8) avec une chambre de réception (9), une première ouverture de rinçage (10) qui peut être alimentée en eau de rinçage via la première vanne de rinçage (6), une deuxième ouverture de rinçage (11) qui peut être alimentée en eau de rinçage via la deuxième vanne de rinçage (7), ainsi qu'une section de siphon (12) raccordée à la chambre de réception (9) et une section d'écoulement (13) raccordée à la section de siphon (12),
la première vanne de rinçage (6) étant une vanne de rinçage à gravité, l'eau de rinçage s'écoulant du le premier compartiment (3) sous l'effet de la gravité et
la deuxième vanne de rinçage (7) étant une vanne de rinçage à pression, l'eau de rinçage s'écoulant du deuxième réservoir (4) sous l'effet d'une pression de l'eau de la vanne de rinçage à pression.

2. Système de rinçage (1) selon la revendication 1, **caractérisé en ce que** la vanne de remplissage (5) est orientée vers le premier compartiment (3) de telle sorte que le premier compartiment (3) est rempli par la vanne de remplissage (5), et
**que** le premier compartiment (3) présente un rebord de trop-plein (14) par lequel, lorsque le premier compartiment est rempli et que le remplissage du premier compartiment (3) se poursuit, l'eau de rinçage peut être acheminée du premier compartiment (3) vers le deuxième compartiment (4).

3. Système de rinçage (1) selon la revendication 2, **caractérisé en ce que** la deuxième ouverture de rinçage (11) de l'article sanitaire (8) se trouve, vu en position de montage, en dessous du rebord de trop-plein (14), la hauteur de la deuxième ouverture de rinçage (11) définissant une hauteur de débordement qui se situe au-dessus d'un niveau d'eau nominal dans le deuxième compartiment (4).

4. Système de rinçage (1) selon l'une quelconques des revendications précédentes, **caractérisé en ce que**, lorsque le réservoir de chasse d'eau (2) est complètement rempli, le niveau d'eau nominal dans le premier compartiment (3) est situé au-dessus du niveau d'eau nominal dans le deuxième compartiment (4) ; et/ou **en ce que** le premier compartiment (3) est entièrement situé dans le deuxième compartiment (4).

5. Système de rinçage (1) selon l'une quelconques des revendications précédentes, **caractérisé en ce que** le rebord de trop-plein (14) s'étend complètement autour du premier compartiment du réservoir (3).

6. Système de rinçage (1) selon l'une quelconques des revendications précédentes, **caractérisé en ce que** le volume du premier compartiment (3) est inférieur au volume du deuxième compartiment (4).

7. Système de rinçage (1) selon l'une quelconques des revendications précédentes, **caractérisé en ce que** la première vanne de rinçage (6) et la première ouverture de rinçage (10) sont conçues de telle sorte que l'eau de rinçage puisse être introduite dans la section d'écoulement (13) et que la deuxième vanne de rinçage (7) et la deuxième ouverture de rinçage (11) sont conçues de telle sorte que l'eau de rinçage puisse être introduite dans la chambre de réception (9).

8. Système de rinçage (1) selon l'une quelconques des revendications précédentes, **caractérisé en ce que**, lors d'un processus de rinçage, la première vanne de rinçage (6) est ouverte après la deuxième vanne de rinçage (7) et/ou **en ce que** la première vanne de rinçage (6) est fermée avant la deuxième vanne de rinçage (7).

9. Système de rinçage (1) selon l'une quelconques des revendications précédentes, **caractérisé en ce que** la première vanne de rinçage (6) comporte un flotteur d'actionnement (15), le flotteur d'actionnement (15) flottant dans le deuxième compartiment (4) sur l'eau de rinçage, de telle sorte que la première vanne de rinçage (6) puisse être actionnée en fonction du niveau d'eau dans le deuxième compartiment (4).

10. Système de rinçage (1) selon l'une quelconques des revendications précédentes, **caractérisé en ce que** la première ouverture de rinçage (10) est disposée au fond du premier compartiment (3) et **en ce que** la première vanne de rinçage (6) comporte un corps de vanne (16) qui peut être soulevé d'une position de fermeture à une position de rinçage par un siège de vanne (17) entourant l'ouverture de rinçage (10).

11. Système de rinçage (1) selon la revendication 10, **caractérisé en ce que** la première ouverture de rinçage (10) débouche dans la section d'écoulement (13) après la section de siphon (12).

12. Système de rinçage (1) selon l'une quelconques des revendications précédentes, **caractérisé en ce que** la deuxième vanne de rinçage (7) comporte une entrée (18) qui peut être raccordée à un réseau de conduites côté bâtiment, de telle sorte que la deuxième vanne de rinçage (7) soit alimentée en eau de rinçage sous pression de conduite, la vanne de rinçage (7) étant reliée à une première section (19) d'une conduite de rinçage avec une pompe à jet (20), la pompe à jet (20) comportant une buse Venturi (21) avec une ouverture d'aspiration (22) ouverte vers le réservoir de chasse d'eau (2), la vanne de rinçage (7) ouverte, de l'eau pouvant être alimentée sous la pression de conduite dans la buse Venturi (21), de telle sorte que, grâce à la buse Venturi (21), de l'eau provenant du deuxième compartiment (4) puisse être alimentée via l'ouverture d'aspiration (22) dans une deuxième section (23) de la conduite de rinçage menant à l'article sanitaire (8).

13. Système de rinçage (1) selon la revendication 12, **caractérisé en ce que** la conduite de rinçage comporte un interrupteur de tuyaux (24) pour séparer l'eau potable de l'eau de rinçage.

14. Système de rinçage (1) selon l'une quelconques des revendications précédentes, **caractérisé en ce que** le réservoir de chasse d'eau (2), vu en position de montage, se trouve en dessous d'un bord supérieur (25) qui ferme l'article sanitaire (8) vers le haut.
